# EUROPÄISCHE PATENTSCHRIFT

(11) **EP 2 061 354 B1**
(45) Veröffentlichungstag und Bekanntmachung des Hinweises auf die Patenterteilung: **26.09.2012**
(21) Anmeldenummer: 07801902.3
(22) Anmeldetag: 25.08.2007
(51) Int. Cl.: A45D 26/00

(54) **VERFAHREN ZUR KOSMETISCHEN KÖRPERHAARENTFERNUNG SOWIE HAARENTFERNUNGSVORRICHTUNG**
METHOD FOR THE COSMETIC REMOVAL OF BODY HAIR AS WELL AS A DEVICE FOR REMOVING BODY HAIR
PROCEDE D'ELIMINATION COSMETIQUE DES POILS CORPORELS ET DISPOSITIF D'ELIMINATION DES POILS

(30) Priorität: 14.09.2006 DE 102006043307
(43) Veröffentlichungstag der Anmeldung: 27.05.2009
(73) Patentinhaber: Braun GmbH, 61476 Kronberg/Taunus (DE)
(72) Erfinder: GRIESHABER, Frieder, 61267 Neu-Anspach (DE)
(86) Internationale Anmeldenummer: PCT/EP2007/007477
(87) Internationale Veröffentlichungsnummer: WO 2008/031495

(56) Entgegenhaltungen:
- WO-A-01/13757
- US-A- 5 133 722

## Beschreibung

Die vorliegende Erfindung betrifft ein Verfahren zur kosmetischen Körperhaarentfernung und eine Haarentfernungsvorrichtung.

Zur Haarentfernung wurden bereits diverse Gerätschaften vorgeschlagen. Neben dem klassischen Rasieren, bei dem Körperhaare möglichst unmittelbar an der Hautoberfläche abgeschnitten bzw. -geschert werden, werden zur dauerhaften Haarentfernung Epilationsgeräte eingesetzt, die zur möglichst lang anhaltenden Reduktion der Körperhaardichte die Haare mit der Wurzel auszureißen versuchen. Dabei hängt der bei der Epilation mitentfernte Wurzelanteil stark von der Zupfgeschwindigkeit und insbesondere auch von der Zupfrichtung ab. Herkömmlicherweise besitzen Epiliergeräte rotierende Epilierwalzen, auf deren Umfang pinzettenartige Klemmelemente zunächst geöffnet sind, um die Körperhaare einzufangen, und sodann in ihre Klemmstellung gebracht werden, so dass die von dem Klemmelementen eingeklemmten Haare durch die Rotationsbewegung der Epilierwalze ausgezupft werden. Ein solches Epiliergerät zeigt beispielsweise die DE 10 2004 047 875 A1, die für die pinzettenartigen Klemmwerkzeuge eine dreidimensionale rippenförmige Klemmstruktur vorschlägt, um die auszuzupfenden Haare fester, nichtsdestotrotz jedoch schonend klemmen zu können. Durch die Festklemmung der auszuzupfenden Haare und die Rotationsbewegung der Epilierwalze ist die Auszupfrichtung nicht senkrecht, sondern spitzwinklig zur Hautoberfläche geneigt. Hierbei kann es anstelle des gewünschten Ausreißens mit hohem Wurzelanteil zu einem bloßen Abreißen der Haare kommen. Zudem ist das zyklische Auseinander- und Zusammenfahren der pinzettenartigen Klemmwerkzeuge mechanisch nur aufwendig zu realisieren, da zusätzlich zu der Rotationsbewegung der Epilierwalze auch noch die Stellbewegung der Klemmelemente zu erzeugen ist.

Um eine dauerhafte Haarentfernung möglichst schmerzfrei zu erreichen, wurde auch bereits der Einsatz von Ultraschall vorgeschlagen. So schlagen die Druckschriften US 4,646,756, US 4,556,070, US 6,200,326, WO 02/09813 und WO 00/21612 eine Ultraschallbehandlung der Körperhaare vor, die deren Haarwurzel zerstören soll. Die Einkopplung von Ultraschall soll dabei zu einem Temperaturanstieg im Wurzelbereich führen, der die gewünschte Haarwurzelzerstörung herbeiführt. Weiterhin schlagen die Druckschriften JP 8154728, JP 2001029126 und JP 2279107 den Einsatz von Ultraschall zur Schmerzreduzierung beim Epilieren vor. Dabei wird das zu entfernende Haar und/oder ein jeweiliges Zupfwerkzeug mit Ultraschall beaufschlagt, während mit dem Zupfwerkzeug das jeweilige Haar ausgezupft wird. Die Ultraschallbeaufschlagung soll das Auszupfen der Haare weniger schmerzhaft machen, erfordert iedoch einen entsprechenden Ultraschallerzeuger am Epiliergerät. Die Druckschriften US 5133722 und WO 01/13157 beschreiben auch zwei weitere verfahren zur kosmetischen Körperhaarentfernung und zwei weitere. Haarentfernungsvorrichtungen.

Der vorliegenden Erfindung liegt hiervon ausgehend die Aufgabe zugrunde, ein verbessertes Verfahren zur kosmetischen Haarentfernung sowie eine verbesserte Haarentfernungsvorrichtung der genannten Art zu schaffen, die Nachteile des Standes der Technik vermeiden und letzteren in vorteilhafter Weise weiterbilden. Insbesondere soll eine einfach aufgebaute Vorrichtung geschaffen werden, die durch möglichst senkrecht zur Hautoberfläche wirkenden Zug auf die zu entfernenden Haare eine effiziente Haarentfernung mit einem möglichst geringen Schmerzempfinden erlaubt.

Diese Aufgabe wird erfindungsgemäß durch ein Verfahren gemäß Anspruch 1 sowie eine Haarentfernungsvorrichtung gemäß Anspruch 6 gelöst. Bevorzugte Ausgestaltungen der Erfindung sind Gegenstand der abhängigen Ansprüche.

In Abkehr vom bislang verfolgten Ansatz, die an einer Epilierwalze einmal eingefangenen Haare kontinuierlich in einem Zug herauszuziehen, wird vorgeschlagen, die Haare nicht auf einmal herauszuziehen, sondern durch mehrere aufeinander folgende Mikrozupfbewegungen zunächst die Verankerung der Haarwurzel zu lösen und dann Stück für Stück das jeweilige Haar herauszuziehen. Erfindungsgemäß werden die von den Greifelementen erfassten Haare in mehreren Hüben aus der Haut herausgezogen, zwischen denen die Greifelemente auseinander bewegt und zum Nachfassen näher zurück auf die Haut zu bewegt und wieder zusammengefahren werden. Vorteilhafterweise erfolgt das Nachfassen dabei so schnell, dass sich das bereits ein kleines Stück weit herausgezogene Haar aufgrund seiner viskoelastischen Verankerung der Haarwurzel nur unwesentlich zurückbewegen kann und in jedem Fall seine Ausgangsstellung noch nicht erreicht hat. Das Nachfassen wird so schnell wiederholt, dass das Haar nicht schnell genug in seine Ausgangsstellung zurückwandern kann, sondern sukzessive herausgezogen wird. Durch ein solches Herausziehen der Haare in mehreren Mikrohüben kann das Schmerzempfinden deutlich reduziert werden, zudem kann der beim Herausziehen erfasste Wurzelanteil erhöht werden. Weiterhin können auch besonders kurze Haare besser erfasst werden, da die Greifelemente mehrfach bis auf die Haut geführt werden. Um das Herausziehen der Haare in mehreren Hüben zu erreichen, wird in vorrichtungstechnischer Hinsicht erfindungsgemäß vorgeschlagen, dass der Antrieb der Greifelemente derart ausgebildet ist, dass innerhalb eines Bewegungszyklus die Hubhöhe der geschlossenen Greifelemente kleiner ist als die zum vollständigen Herauszupfen eines Haares notwendige Bewegungsstrecke. Die Hubhöhe des Antriebs ist also derart begrenzt, dass die Greifelemente wieder geöffnet werden, bevor ein davon erfasstes Haar vollständig herausgezupft ist.

Unter die erfindungsgemäße Haarentfernung soll auch der Vorgang des Haarabtrennens fallen. Beim Haarabtrennen wird das Haar in mindestens zwei aufeinander folgenden Mikrohüben aus der Haut gezogen ohne das Haar dabei auszurupfen und dann wird das Haar abgetrennt, insbesondere durch Abknipsen oder Abschneiden, derart, dass ein Haarwurzelanteil nicht herausgerissen wird, sondern das Haar sich nach dem Loslassen durch die Greifelemente wieder in den Haarkanal zurückzieht, vorteilhafterweise derart, dass der verbleibende Haarrest nicht mehr über die Hautoberfläche herausragt.

Das Nachfassen der Greifelemente durch Auseinanderfahren, Zurückbewegen der Greifelemente entgegen der Zupfrichtung und wieder Zusammenfahren der Greifelemente erfolgt dabei insbesondere dergestalt, dass dieselben Greifelemente ein heraus zu zupfendes Haar mehrfach greifen, ohne dass zwischenzeitlich andere Greifelemente mit dem heraus zu zupfenden Haar in Eingriff kämen. Anders als bei einer rotierenden Epilierwalze streichen nicht kontinuierlich nacheinander verschiedene Greifelemente über den zu bearbeitenden Haar- bzw. Hautabschnitt, sondern dieselben Greifelemente werden oszillierend hin- und hergefahren.

Vorteilhafterweise werden dabei die Greifelemente im wesentlichen senkrecht zu einer stirnseitigen Arbeitsfläche des Geräts, mit der das Gerät auf die bzw. über die Hautoberfläche führbar ist, ausgefahren und zurückgezogen. Hierdurch kann ein bezogen auf die Längsrichtung der Haarwurzel äußerst kleiner Zupfwinkel erreicht werden, wodurch ein höherer Wurzelanteil als bei herkömmlichen Epiliersystemen mit Epilierwalze entfernt werden kann. Die Hubbewegung der Greifelemente muss dabei nicht zwangsweise in einer translatorischen Oszillationsbewegung entlang einer senkrecht zu der vorgenannten fiktiven Arbeitsfläche stehenden Achse erfolgen. In Weiterbildung der Erfindung erfolgt die Hubbewegung der Greifelemente in einem Winkel zwischen 30° und 150°, insbesondere zwischen 60° und 120°, vorzugsweise 75° bis 105°, zu der Hautoberfläche bzw. der stirnseitigen Arbeitsfläche des Geräts, mit der das Gerät an die bzw. über die Hautoberfläche führbar ist. Durch eine Ausbildung gemäß diesem Winkelbereich wird bevorzugt in Haarwuchsrichtung gezupft. Dabei muss auch nicht die gesamte Hubbewegung in diesem Winkelbereich erfolgen, insbesondere dann, wenn die Hubbewegung nicht rein translatorisch entlang einer Oszillationsachse erfolgt. Vorzugsweise aber erfolgt der wesentliche Teil der Hubbewegung, insbesondere mindestens ²/₃ der Hubhöhe, in dem vorgenannten Winkelbereich. Alternativ kann die Zupfeinheit in einer Walze integriert sein, wobei die Zupfeinheit senkrecht zupft, die Walze aber drehbar gelagert ist, so dass auch in einer Haarwuchsrichtung abweichend von der senkrechten zur Hautoberfläche in Haarwuchsrichtung - durch die überlagerte Bewegung von Walze und Zupfeinheit gezupft wird.

Um beim Nachfassen der Greifelemente der viskoelastischen Verankerung der Haarwurzel nicht die Zeit zu geben, das Haar wesentlich wieder zurück in seine Ausgangsstellung zu ziehen, werden die Greifelemente in Weiterbildung der Erfindung mit einer Hubfrequenz von mehr als 500 Hz angetrieben. Weiter bevorzugt ist eine Antriebsfrequenz der Greifelemente von mehr als 1 kHz. Hierdurch erfolgt die Rückstellbewegung der Greifelemente beim Nachfassen derart schnell, dass die Haare sich während dieser Zeitspanne, in der sie von den Greifelementen nicht gegriffen sind, nur unwesentlich zurückbewegen können.

Um eine derart hochfrequente Stellbewegung der Greifelemente zu erleichtern, ist in Weiterbildung der Erfindung vorgesehen, dass die Öffnungs- und Schließbewegung der Greifelemente in der Ebene der Hubbewegung der Greifelemente erfolgt. Hierdurch ist es ausreichend, die Greifelemente zweiachsig beweglich zu lagern und/oder den Antrieb zweiachsig auszubilden. Eine räumliche Bewegung bzw. eine dritte Bewegungsachse ist nicht erforderlich, auch wenn diese grundsätzlich möglich wäre.

Nach einer besonders vorteilhaften Ausführung der Erfindung kann dabei die Hubbewegung der Greifelemente im wesentlichen in Form einer flachgedrückten Ellipse erfolgen, deren Längsachse vorteilhafterweise zumindest doppelt so lang ist wie die Querachse der elliptischen Bewegungsbahn. Es versteht sich, dass dabei nicht exakt eine elliptische Bewegungsbahn im mathematischen Sinne beschrieben werden muss, sondern auch ovale oder ähnlich flachgedrückte Bewegungsbahnen vorgesehen sein können, die ggf. auch eine geringfügige räumliche Komponente, d.h. senkrecht zur Ebene der Ellipse, aufweisen können.

In bevorzugter Weiterbildung der Erfindung ist der Antrieb dabei derart ausgebildet, dass die beiden Greifelemente eines jeden zusammenwirkenden Paares von Greifelementen auf gegenläufigen, im vorgenannten Sinne im wesentlichen elliptischen Bewegungsbahnen angetrieben werden. Die Bewegungskomponente parallel zur Längsachse der elliptischen Bewegungsbahnen bewirkt dabei die Hubbewegung, während die Bewegungskomponente parallel zu den Querachsen der Ellipse die Greifbewegung der Greifelemente aufeinander zu bewirkt. Es versteht sich, dass dabei die sich ergebende Bewegungsbahn eines jeden Greifelements nicht wirklich elliptisch ist, zumindest in den Abschnitten, in denen die beiden Greifelemente aufeinander gedrückt sind. Alternativ zu einer solchen gegenläufigen Bewegung der beiden Greifelemente eines zusammengehörigen Greifelementepaares kann grundsätzlich auch eine gleichläufige Bewegungsbahn für diese beiden Greifelemente vorgesehen sein, wobei in diesem Fall vorteilhafterweise die Bewegungszentren der beiden Bewegungsbahnen ausreichend weit voneinander versetzt sind, so dass die Greifelemente eine Greifbewegung aufeinander zu und voneinander weg ausführen.

Nach einer vorteilhaften Ausführung der Erfindung kann der Antrieb für die Greifelemente piezoelektrisch ausgebildet sein. Insbesondere können piezoelektrische Aktuatoren vorgesehen sein, durch die die Greifelemente entsprechend hochfrequent angetrieben werden können. Statt Piezoaktuatoren kommen auch Linearmotoren oder sonstige hochfrequente Positioniersysteme als Aktuatoren in Frage. Auch können alternativ zwei Aktuatoren pro "Ellipse" eingesetzt werden.

In Weiterbildung der Erfindung können die Greifelemente an vorzugsweise plattenförmigen Trägern befestigt sein, die voneinander unabhängig zumindest zweiachsig bewegbar sind. Dabei können an jedem Träger mehrere Greifelemente jeweils verschiedener Paare von Greifelementen befestigt sein. Beispielsweise können die jeweils linken Greifelemente an dem einen Träger befestigt sein, während die jeweils rechten Greifelemente eines Greifelementepaares an dem jeweils zweiten Träger befestigt sind.

Die vorzugsweise plattenförmigen Träger für die Greifelemente können dabei selbst zweiachsig beweglich gelagert sein. Alternativ oder zusätzlich hierzu können die Träger auch elastisch biegsam ausgebildet sein derart, dass die Greif- und Hubbewegungen der Greifelemente durch elastische Verformung der Träger erzeugt wird. Insbesondere können die elastischen Träger durch piezoelektrische Aktuatoren in sich wellenförmig verformt werden, wodurch die daran befestigten Greifelemente einerseits aufeinander zu bzw. voneinander weg und andererseits in Hubbewegungsrichtung bewegt werden.

Diese und weitere Merkmale, Vorteile und Anwendungsmöglichkeiten der vorliegenden Erfindung ergeben sich auch aus der nachfolgenden Beschreibung eines bevorzugten Ausführungsbeispiels anhand von Zeichnungen, wobei alle beschriebenen und/oder bildlich dargestellten Merkmale für sich oder in beliebiger sinnvoller Kombination und Unterkombination den Gegenstand der vorliegenden Erfindung auch unabhängig von ihrer Zusammenfassung in den Ansprüchen und deren Rückbeziehungen bilden können.

In den Zeichnungen zeigen:
- Fig. 1:: eine schematische Prinzipdarstellung des Antriebszyklus der Greifelemente eines Epiliergeräts nach einer bevorzugten Ausführung der Erfindung, wobei die verschiedenen Abschnitte eines Bewegungszyklus in insgesamt sechs Darstellungen gezeigt sind,
- Fig. 2:: eine schematische, perspektivische Darstellung der Lagerung und des Antriebs der Greifelemente aus Fig. 1 nach einer vorteilhaften Ausführung der Erfindung, und
- Fig. 3:: eine schematische Gesamtansicht eines Epiliergeräts nach einer Ausführung der Erfindung zur Verdeutlichung der Bewegungsrichtungen der Greifelemente.

Das in Figur 3 schematisch dargestellte Epiliergerät 1 umfasst einen - grob gesprochen - kubischen Handteil 2, in dem eine Steuerung, ein Elektrizitätsversorgungsteil beispielsweise in Form eines Akkus und ein Antrieb untergebracht sein können, sowie einen Arbeitskopf 3 in Form eines mit dem Handteil 2 verbindbaren Aufsatzteils 4, an dem eine Vielzahl von noch näher zu beschreibenden Greifelementen 5 vorgesehen sind. Wie Figur 3 verdeutlicht, definiert der Arbeitskopf 3 mit seiner Stirnseite 6 eine fiktive Arbeitsebene bzw. -fläche 7, mit der das Epiliergerät 1 und seine Greifelemente 5 auf die bzw. über die Hautoberfläche 8 des zu bearbeitenden Körperglieds 9 geführt wird.

Wie die Figuren 1 und 2 zeigen, sind dabei eine Vielzahl von Greifelementen 5 an zwei plattenförmigen Trägern 10 und 11 befestigt, und zwar jeweils paarweise einander zugeordnet, so dass das eine Greifelement eines Greifelementepaares an dem Träger 10 und das andere Greifelement dieses Greifelementepaares an dem anderen Träger 11 befestigt ist.

Die Greifelemente 5 sind dabei jeweils etwa pinzettenartig ausgebildet, vorteilhafterweise wegen der Massenträgheit und für eine hohe Integrationsdichte möglichst dünn, beispielsweise in Form von grob gesprochen plattenförmigen Metallkörpern. Wie Figur 2 zeigt, sind die einander zugewandten Klemmflächen 12 der Greifelemente 5 vorteilhafterweise scharfkantig ausgebildet oder ggf. auch nur rauh ausgebildet, um eine ausreichend hohe Zupfkraft auf das Haar ausüben zu können. In der in Figur 2 gezeichneten Ausführung können die Klemmflächen 12 vorspringende, vorzugsweise scharf ausgebildete Klemmkanten 13 aufweisen. Dadurch kann, bei Überschreiten eines gewissen Anpressdruckes zwischen den Greifelementen, ein Haar auch durch Abknipsen abgetrennt werden.

Die auskragenden Enden der genannten Greifelemente 5 sind dabei der vorgenannten stirnseitigen Arbeitsfläche 7 (Figur 3) zugewandt.

Der Antrieb 14 zur Bewegung der Greifelemente 5 umfasst in der gezeichneten Ausführungsform Piezoaktuatoren 15, die zweidimensional arbeiten und mit den plattenförmigen Trägern 10 und 11 gekoppelt sind. Die Träger 10 und 11 sind zweidimensional beweglich gelagert, und zwar in Richtung der in Figur 2 eingezeichneten x-Achse und z-Achse, also senkrecht zu der vorgenannten fiktiven Arbeitsfläche 7 des Epiliergeräts 1 sowie senkrecht zu der von zwei aufeinander gedrückten Greifelementen 5 definierten Klemmebene 16, die durch die in Figur 2 eingezeichneten z- und y-Achsen definiert ist. Alternativ zu einer tatsächlich zweiachsig beweglichen Lagerung der plattenförmigen Träger 10 und 11 können diese auch elastisch verformbar ausgebildet sein, beispielsweise von ausreichend dünnen Metallplättchen gebildet sein, so dass die Träger 10 und 11 von den Piezoaktuatoren 15 wellenförmig verformbar sind, um die noch näher zu beschreibenden Antriebsbewegungen der Greifelemente 5 zu erzeugen.

Insbesondere können durch die Piezoaktuatoren 15 die beiden Träger 10 und 11 und damit die daran befestigten Greifelemente 5 zueinander gegenläufig entlang im wesentlichen elliptischer bzw. ovaler Bewegungsbahnen 17 angetrieben werden, deren Längsachse 18 im wesentlichen senkrecht zu der vorgenannten Arbeitsfläche 7 des Epiliergeräts und deren Querachse 19 im wesentlichen parallel zu der genannten Arbeitsfläche 7 und senkrecht zu der Klemmebene 16 der Greifelemente 5 verläuft.

Damit durchlaufen die Greifelemente 5 nacheinander die in Figur 1 dargestellten Stationen eines Bewegungszyklus: Zunächst werden die Greifelemente 5 auseinander gefahren, wie dies die Darstellung a) in Figur 1 zeigt. Sodann erfolgt eine Absenkbewegung auf die Hautoberfläche 8 zu, die Greifelemente 5 werden also im wesentlichen etwa senkrecht zu der vorgenannten Arbeitsfläche 7 des Epiliergeräts 1 ausgefahren, wobei am Ende dieser Absenkbewegung die Greifelemente 5 zusammengefahren werden, wodurch sie ein zu zupfendes Haar 20 ergreifen und zwischen sich einklemmen, vgl. Figur 1. Sodann erfolgt eine Hubbewegung entgegengerichtet der vorgenannten Absenkbewegung, und zwar vorteilhafterweise im wesentlichen senkrecht zur Hautoberfläche 8 und der fiktiven Arbeitsfläche 7 des Epiliergeräts 1, d.h. die Greifelemente 5 werden in das Innere des Epiliergeräts 1 zurückgezogen. Die Hubbewegung ist dabei derart begrenzt, dass das ergriffene Haar 20 nicht gleich vollständig herausgezogen wird, sondern nur ein Mikroziehen erfolgt. Am Ende der Hubbewegung werden die Greifelemente 5 wieder auseinander gefahren, wie dies die Darstellung d) in Figur 1 zeigt, womit ein Bewegungszyklus der Greifelemente 5 vollendet wäre. Die Betriebsfrequenz des Antriebs 14 ist dabei jedoch derart hoch, dass das erneute Absenken und Schließen, das die Darstellung e) in Figur 1 verdeutlicht, so schnell erfolgt, dass das Haar 20 nicht schnell genug in seine Ausgangsstellung zurückwandern kann. Die viskoelastische Verankerung der Haarwurzel würde nämlich an sich eine solche Rückstellbewegung bewirken, da mit dem ersten Hub das Haar noch nicht vollständig aus der Verankerung herausgezupft wurde. Diese Rückstellbewegung unterliegt jedoch einer spezifischen Zeitfunktion, an die die Nachfass- bzw. Rückstellbewegung der Greifelemente 5 angepasst ist. Konkret erfolgt das Nachfassen so schnell, dass keine oder nur eine geringfügige Rückstellbewegung des Haares erfolgen kann. Wie Figur 1 f) verdeutlicht, erfolgt nach dem Schließen ein erneuter Mikrohub durch die Greifelemente 5, wodurch das gegriffene Haar 20 ein Stück weiter herausgezogen wird. Diese Mikrohübe werden so oft wiederholt, bis das Haar vollständig herausgezogen ist. Das zu entfernende Haar 20 wird also sukzessive in mehreren Hüben herausgezogen, wobei zwischen den Hüben die Greifelemente 5 geöffnet, zurück auf die Haut gefahren und wieder geschlossen werden, um weiter unten am Haar nachzufassen.

Je nach gewünschter Anwendung muss das Haar 20 dabei nicht vollständig ausgezupft werden. Es ist auch möglich, nach einem gewissen Zupfweg, d.h. nach einer gewissen Anzahl von Mikrohüben, das Absenken der Greifelemente 5 abzuschalten, um das Haar 20 durch die hochfrequente Öffnungs- und Schließbewegung der Greifelemente 5 oder auch durch ein verstärktes Zusammenfahren der Greifelemente 5 abzuknipsen. Hierdurch wird das Haar nicht erneut gegriffen, sondern durch das Relaxieren des Haarwurzelgewebes zurückgezogen. Bei ausreichend großem Zupfweg verschwindet hierdurch das Haarende unter der Hautoberfläche.

In alternativer Ausbildung ist die Haarenffernungseinrichtung eine Kombination aus Epilator und Rasierer. Hierbei wird das etwas herausgezogene Haar (wie oben beschrieben) durch ein separates Schneidelement bzw. eine Klinge oder einen Langhaarschneider anschließend abgeknipst oder abgetrennt/abgeschnitten. Damit bewegt sich anschließend der verbliebene Haarrest mit Haarwurzel in die Haut zurück und ist idealerweise weder sichtbar noch spürbar.

## Patentansprüche

1. Verfahren zur kosmetischen Körperhaarentfernung, bei dem zu entfernende Haare (20) von zyklisch angetriebenen, pinzettenartigen Greifelementen (5) gegriffen und durch eine Hubbewegung der Greifelemente (5) zumindest teilweise aus der Haut herausgezogen werden, wobei die Greifelemente (5) zyklisch auseinander bewegt, auf die Haut zu bewegt, zusammengefahren und von der Haut wegbewegt werden, **dadurch gekennzeichnet, dass** die von den Greifelementen (5) erfassten Haare (20) in mehreren Hüben aus der Haut herausgezogen werden, zwischen denen die Greifelemente (5) auseinander bewegt und zum Nachfassen näher zurück auf die Haut zu bewegt und wieder zusammengefahren werden.

2. Verfahren nach dem vorhergehenden Anspruch, wobei die Hubhöhe einzelner Hübe der Greifelemente (5) kleiner ist als die zum vollständigen Herauszupfen eines Haares notwendige Bewegungsstrecke.

3. Verfahren nach einem der vorhergehenden Ansprüche, wobei eine zwischen zwei Hüben liegende Zeitspanne zum Nachfassen der Greifelemente (5) kleiner ist als eine Zeitspanne, innerhalb derer sich ein teilweise herausgezogenes Haar (20) zurück in seine Ausgangsstellung bewegt.

4. Verfahren nach einem der vorhergehenden Ansprüche, wobei die Greifelemente (5) mit einer Hubfrequenz von mehr als 0,5 kHz, vorzugsweise mehr als 1 kHz, angetrieben werden.

5. Verfahren nach einem der vorhergehenden Ansprüche, wobei das Haar beim zweiten oder einem späteren Hub von einem in der Haut verbleibendem Haarrest abgetrennt wird, insbesondere durch Abknipsen oder Abschneiden.

6. Haarentfernungsvorrichtung, insbesondere Epiliergerät, mit zumindest einem Paar pinzettenartig bewegbarer Greifelemente (5) sowie einem Antrieb (14) zur Erzeugung einer zyklischen Greifbewegung der Greifelemente (5) aufeinander zu und voneinander weg sowie einer zyklischen Hubbewegung der Greifelemente (5) zum zumindest teilweisen Herausziehen eines gegriffenen Haares (20), **dadurch gekennzeichnet, dass** der Antrieb (14) derart ausgebildet ist, dass innerhalb eines Bewegungszyklus der Greifelemente (5) die Hubhöhe der geschlossenen Greifelemente (5) kleiner ist als eine zum vollständigen Herauszupfen eines Haares notwendige Bewegungsstrecke und wobei die Greifelemente (5) von dem Antrieb (14) oszillierend hin- und hergehend antreibbar sind derart, dass dasselbe Paar Greifelemente (5) ohne Zwischenschaltung weiterer Greifelemente (5) das herauszuziehende Haar (20) mehrfach nachfassend greift.

7. Haarentfernungsvorrichtung nach dem vorhergehenden Anspruch, wobei der Antrieb (14) derart ausgebildet ist, dass ein Zyklusabschnitt zwischen zwei aufeinanderfolgenden Hüben der Greifelemente (5) kürzer ist als eine Zeitspanne, die von einem teilweise heraus gezupften Haar für die Rückstellung in seine Ausgangsstellung benötigt wird.

8. Haarentfernungsvorrichtung nach der Ansprüche 6 oder 7, wobei der Antrieb der Greifelemente (5) eine Hubfrequenz von mehr als 0,5 kHz, vorzugsweise mehr als 1 kHz, aufweist.

9. Haarentfernungsvorrichtung nach einem der Ansprüche 6 bis 8, wobei die Hubhöhe der geschlossenen Greifelemente (5) weniger als 5 mm, vorzugsweise weniger als 3 mm, beträgt.

10. Haarentfernungsvorrichtung nach einem der Ansprüche 6 bis 9, wobei der Antrieb (14) einen zweidimensional arbeitenden Aktuator (15) aufweist.

11. Haarentfernungsvorrichtung nach einem der Ansprüche 6 bis 10, wobei vorgesehen ist, dass die Greifelemente (5) bei der zweiten oder einer späteren Hubbewegung zum Abtrennen des Haares mit einem erhöhten Druck aufeinander zugefahren werden.

12. Haarentfernungsvorrichtung nach einem der Ansprüche 6 bis 11, die mindestens eine Schneidklinge aufweist, die im Betrieb des Gerätes derart angesteuert werden kann, dass sie beim zweiten oder einem späteren Hub das Haar durch Abschneiden von einem in der Haut verbleibenden Haarrest abtrennt.

## Claims

1. A method of cosmetic removal of body hair, wherein the hair (20) to be removed is gripped by cyclically driven pincer-like gripping elements (5) and is at least partially withdrawn from the skin by a stroke movement of the gripping elements (5), wherein the gripping elements (5) are cyclically moved apart from each other, are moved toward the skin, are brought together, and are moved away from the skin, **characterized in that** the hair (20) engaged by the gripping elements (5) is pulled out from the skin in multiple strokes between which the gripping elements (5) are moved mutually apart and, for re-engagement, are moved back toward the skin and brought together again.

2. The method according to the preceding claim, wherein the stroke height of a single stroke of the gripping elements (5) is smaller than the movement distance needed for complete plucking of a hair.

3. The method according to one of the preceding claims, wherein the time span between two strokes, within which time span the gripping elements (5) re-engage, is less than the time span in which a partially withdrawn hair (20) will move back into its original position.

4. The method according to one of the preceding claims, wherein the gripping elements (5) are driven with a stroke frequency of more than 0.5 kHz, preferably more than 1 kHz.

5. The method according to one of the preceding claims, wherein the hair in a second or later stroke is separated from a hair residue remaining in the skin, particularly by pinching or cutting.

6. A hair removal device, particularly an epilation device, with at least one pair of pincer-like movable gripping elements (5), a drive (14) for generating a cyclical gripping movement of the gripping elements (5) mutually together and apart, and a cyclical stroke movement of the gripping elements (5) for at least partial withdrawal of a gripped hair (20); **characterized in that** the drive (14) is configured such that in a movement cycle of the gripping elements (5) the stroke height of the closed gripping elements (5) is smaller than the movement distance required for complete plucking of a hair, and wherein the gripping elements (5) are drivable in a reciprocating oscillation movement by the drive (14) such that the same pair of gripping elements (5) successively grips multiple times the hair (20) which is to be extracted without intervention of other gripping elements (5).

7. The hair removal device according to the preceding claim, wherein the drive (14) is configured such that a cycle segment between two successsive strokes of the gripping elements (5) is shorter than the time span required by a partially plucked hair to withdraw to its original position.

8. The hair removal device according to one of claims 6 or 7, wherein the drive of the gripping elements (5) has a stroke frequency of more than 0.5 kHz, preferably more than 1 kHz.

9. The hair removal device according to one of claims 6 to 8, wherein the stroke height of the closed gripping elements (5) is less than 5 mm, preferably less than 3 mm.

10. The hair removal device according to one of claims 6 to 9, wherein the drive (14) has a two-dimensionally operating actuator (15).

11. The hair removal device according to one of claims 6 to 10, wherein it is provided that the gripping elements (5) are moved together with a higher pressure force in the second or a later stroke, so as to cut off the hair.

12. The hair removal device according to one of claims 6 to 11, which has at least one cutting blade that may be controlled during the operation of the device such that, during the second or a later stroke, it separates the hair from a hair residue remaining in the skin by cutting.

## Revendications

1. Procédé pour la suppression cosmétique de cheveux, dans lequel des cheveux à supprimer (20) sont saisis par des éléments de préhension (5) du genre pinces à épiler actionnées de façon cyclique et sont retirés au moins partiellement hors de la peau par un mouvement de levée des éléments de préhension (5), les éléments de préhension (5) étant cycliquement espacés, rapprochés de la peau, resserrés et éloignés de la peau, **caractérisé en ce que** les cheveux (20) saisis par les éléments de préhension (5) sont retirés de la peau par plusieurs mouvements de levée, entre lesquels les éléments de préhension (5) sont espacés puis de nouveau rapprochés de la peau pour la saisie et resserrés.

2. Procédé selon la revendication précédente, dans lequel la hauteur de levée des différents mouvements de levée des éléments de préhension (5) est inférieure au parcours nécessaire pour le retrait complet d'un cheveu.

3. Procédé selon l'une des revendications précédentes, dans lequel un laps de temps entre deux levées pour la saisie des éléments de préhension (5) est inférieur à un laps de temps en l'espace duquel un cheveu (20) partiellement retiré se remet dans sa position de départ.

4. Procédé selon l'une des revendications précédentes, dans lequel les éléments de préhension (5) sont actionnés avec une fréquence de levée de plus de 0,5 kHz, de préférence de plus de 1 kHz.

5. Procédé selon l'une des revendications précédentes, dans lequel le cheveu est séparé d'un reste de cheveu demeurant dans la peau lors du deuxième mouvement de levée ou d'un mouvement de levée ultérieur, en particulier par prélèvement ou coupage.

6. Dispositif de suppression de cheveux, en particulier un appareil d'épilation, avec au moins une paire d'éléments de préhension (5) mobiles du genre pinces à épiler, et un entraînement (14) pour la production d'un mouvement de saisie cyclique des éléments de préhension (5) les uns vers les autres et les uns à distance des autres, ainsi que d'un mouvement de levée cyclique des éléments de préhension (5), pour le retrait au moins partiel d'un cheveu (20) saisi, **caractérisé en ce que** l'entraînement (14) est conçu de manière à ce que dans un cycle de mouvement des éléments de préhension (5), la hauteur de levée des éléments de préhension (5) fermés soit inférieure à un parcours nécessaire pour le retrait complet d'un cheveu, et dans lequel les éléments de préhension (5) peuvent être actionnés par l'entraînement (14), de façon oscillante selon un mouvement de va-et-vient, de manière à ce qu'une même paire d'éléments de préhension (5) saisisse plusieurs fois de suite le cheveu à retirer (20), sans ajout d'éléments de préhension (5) intermédiaires.

7. Dispositif de suppression de cheveux selon la revendication précédente, dans lequel l'entraînement (14) est conçu de manière à ce qu'une partie de cycle entre deux levées consécutives des éléments de préhension (5) soit plus courte qu'un laps de temps nécessaire au retour d'un cheveu partiellement retiré dans sa position de départ.

8. Dispositif de suppression de cheveux selon l'une des revendications 6 ou 7, dans lequel l'entraînement des éléments de préhension (5) présente une fréquence de levée de plus de 0,5 kHz, de préférence de plus de 1 kHz.

9. Dispositif de suppression de cheveux selon l'une des revendications 6 à 8, dans lequel la hauteur de levée des éléments de préhension (5) fermés est inférieure à 5 mm, de préférence inférieure à 3 mm.

10. Dispositif de suppression de cheveux selon l'une des revendications 6 à 9, dans lequel l'entraînement (14) comporte un actionneur (15) fonctionnant de façon bidimensionnelle.

11. Dispositif de suppression de cheveux selon l'une des revendications 6 à 10, dans lequel il est prévu que les éléments de préhension (5) soient rapprochés les uns des autres avec une pression plus élevée lors du deuxième mouvement de levée ou d'un mouvement de levée ultérieur, en vue de la séparation du cheveu.

12. Dispositif de suppression de cheveux selon l'une des revendications 6 à 11, comportant au moins une lame de coupe apte à être actionnée de telle manière, pendant le fonctionnement du dispositif, qu'elle coupe le cheveu par séparation d'avec un reste de cheveu demeurant dans la peau, lors d'un deuxième mouvement de levée ou d'un mouvement de levée ultérieur.
